# EUROPÄISCHE PATENTSCHRIFT

(11) **EP 1 411 408 B1**
(45) Veröffentlichungstag und Bekanntmachung des Hinweises auf die Patenterteilung: **27.12.2006**
(21) Anmeldenummer: 03018001.2
(22) Anmeldetag: 07.08.2003
(51) Int. Cl.: G05G 1/10

(54) **Blendeneinleger für ein Haushaltsgerät**
Diaphragm insert for a houshold appliance
Diaphragme d'insertion pour appareil ménager

(30) Priorität: 19.10.2002 DE 10248912
(43) Veröffentlichungstag der Anmeldung: 21.04.2004
(73) Patentinhaber: Electrolux Home Products Corporation N.V., 1930 Zaventem (BE)
(72) Erfinder: Huber, Erna, 90427 Nürnberg (DE); Gerngross, Albert, 91161 Hilpoltstein (DE); Herzig, Jürgen, 91452 Wilhermsdorf (DE)
(74) Vertreter: Baumgartl, Gerhard Willi

(56) Entgegenhaltungen:
- EP-A- 0 826 489
- EP-A- 0 972 485
- DE-U- 29 513 201
- FR-A- 2 382 075
- US-A- 4 205 533

## Beschreibung

Die Erfindung betrifft einen Blendeneinleger für ein Haushaltsgerät aus einem nicht transparenten Werkstoff, insbesondere aus Metall.

Haushaltsgeräte, insbesondere Waschgeräte oder Geschirrspülmaschinen, weisen in der Regel eine Bedien- und Anzeigeeinrichtung zum Einstellen von Geräteprogrammen auf. Insbesondere umfasst eine solche Bedieneinrichtung einen Blendenträger, hinter dem Bedien- und Anzeigevorrichtungen angeordnet sind. Ein solcher Blendenträger ist zur Bedienperson hin üblicherweise mit einem Blendeneinleger abgedeckt, welcher je nach Einstufung.des Haushaltsgerätes in einem speziellen Preissegment wahlweise aus Kunststoff oder Metall, insbesondere Edelstahl, ausgebildet sein kann.

Es ist eine Geschirrspülmaschine mit der Bezeichnung AEG Öko-Favorit 60750 sensorlogic bekannt, der eine auf einen Blendenträger aufgebrachte Edelstahlblende aufweist. Dieser Edelstahl-Blendeneinleger weist Durchbrüche bzw. Löcher auf, welche für den Durchtritt von Bedienelementen für das Einstellen von Gerätefunktionen oder für den Durchtritt von optischen Anzeigesignalen vorgesehen sind. Dabei handelt es sich um Löcher für dahintergeschaltete Leuchtdioden, welche in einer Reihe angeordnet sind und um ein rechteckiges Fen-Fenster, hinter dem eine 7-Segment-Anzeige gesetzt ist. Um eine gleichmäßige Ausleuchtung der Anzeigefenster für die Leuchtdioden zu erhalten und um gleichzeitig die Löcher gegen unbefugtes Durchgreifen zu sichern ist der Blendeneinleger auf der Rückseite mit Streufolien versehen, wobei jeweils in einer Reihe angeordnete Anzeigelöcher mittels jeweils eines langgezogenen Streifens der Streufolien abgedeckt sind. Das Anzeigefenster der 7-Segment-Anzeige dagegeh ist anstelle einer Streufolie mit einer abdunkelnden Transmissionsfolie versehen, welche bewirkt, dass lediglich die Leuchtanzeige der 7-Segment-Anzeige durchscheint, ein Blick auf das 7-Segment-Anzeige-Bauteil jedoch verwehrt ist.

Der Erfindung liegt die Aufgabe zugrunde, einen Blendeneimleger für ein Haushaltsgerät aus nicht transparentem Werkstoff anzugeben, dessen Löcher bzw. Dürchbrüche für Anzeigezwecke auf eine besonders kostengünstige und einfache Weise mit einer Schutzabdeckung gegen unbefugten Durchgriff gesichert sind.

Die Lösung dieser Aufgabe erfolgt erfindungsgemäß durch die Merkmale von Anspruch 1. Die Abdeckfolie verhindert einerseits einen Durchgriff durch diese Durchbrüche von außen auf die jeweils dahinter angeordneten Anzeigeelemente, ermöglicht jedoch ein Durchscheinen der optischen Signale, welche von den Anzeigeelementen ausgesandt werden. Durch die einstückige Ausführung dieser Abdeckfolie, welche in einem Arbeitsgang auf die abzudeckenden Durchbrüche aufsetzbar ist, ist eine einfache und dadurch kostengünstige Montage bei einer besonders niedrigen Bauteileanzahl erreicht.

Vorzugsweise umfasst die Abdeckfolie weiterhin Durchbrüche, insbesondere hergestellt im Stanzverfahren, für den Durch-tritt von Bedienelementen, die einer geometrischen Überdeckung mit Durchbrüchen am Blenderieinleger für den Durch-tritt der Bedienelemente zuführbar sind. Diese Durchbrüche können dann bei der Montage als Zentrierhilfen dienen, so dass ein ordnungsgemäßes Aufsetzen der Abdeckfolie auf den Blendeneinleger ermöglicht ist.

Erfindungsgemäß weist die Abdeckfolie wenigstens zwei Bereiche mit unterschiedlichen Lichtdurchlässigkeitsvermogen auf. So kann z.B. wenigstens ein Bereich mit einer Tönung versehen Sein und als Abdeckung eines Durchbruches mit dahinter angeordneter 7-Segment-Anzeige dienen, während wenigstens ein anderer Bereich, ungetönt ausgestaltet ist.

Eine besondere Ausgestaltung der Erfindung sieht eine Abdeckfolie vor, welche eine Trägerfolie, insbesondere eine Polycarbonatfolie oder eine Polyethylenfolie, aufweist, welche mit einer lichtstreuenden und/oder einer tönenden Schicht beschichtet ist. Eine solche Abdeckfolie wird dann dadurch hergestellt, dass die Trägerfolie in einem Beschichtungsverfahren, insbesondere einem Siebdruckverfahren, mit den erforderlichen Schichten versehen wird. Vorzugsweise wird die Trägerfolie in einem weiteren Beschichtungsverfahren, welches zeitlich parallel zum vorstehend genannten Beschichtungsverfahren ausführbar sein kann, mit einer Kleberschicht, insbesondere ebenfalls mit Hilfe eines Siebdruckverfahrens, ausgestattet. Alternativ kann auch ein Tampondruckverfahren eingesetzt werden.

Die Erfindung wird im 'folgenden anhand der Zeichnungen eines Aüsführungsbeispieles näher erläutert.

Dabei zeigen:
- FIG. 1: einen Abschnitt eines Blendeneinlegers nach dem Stand der Technik;
- FIG 2: einen Abschnitt eines erfindungsgemäßen Blendeneinlegers; und
- FIG 3 - 5: Masken der unterschiedlichem Beschichtungsläyer zur Herstellung des Blendeneinlegers gemäß FIG 2.

Eine nicht näher dargestellte Haushalts-Geschirrspülmaschine weist zur Eingabe von Betriebsprogrammen und Programmparametern einen ebenfalls nicht dargestellten Blendenträger an einer Oberkante einer horizontal verschwenkbaren Gerätetüre auf. Der Blendenträger ist derart ausgestaltet, dass in seinem Inneren, welches einer Bedienperson der Geschirrspülmaschine abgewandt ist, Bedienund Anzeigegeräte anordenbar sind. Um Geschirrspülmaschinen in unterschiedlichen Ausbaustufen und Preisklassen herstellen zu können, lässt der Blendenträger aufgrund seiner Ausgestaltung einen variablen Einbau verschiedener Bedien- und Anzeigegeräten zu. Dies kann auch bedeuten, dass in einer Produktionsanlage Geschirrspülmaschinen hergestellt werden, welche mehr oder weniger Eingabetasten umfassen.

Diese Variabilität macht es erforderlich, dass im Blendenträger vorgesehene, nicht benötigte Durchbrüche durch einen Blendeneinleger 1 abgedeckt werden müssen. Dieser Blendeneinleger 1 hat jedoch nicht nur eine Abdeckfunktion, sondern trägt auch einzelnen Funktionselementen zugeordnete Beschriftungen.

In den FIG 1 und 2 ist einer solcher Blendeneinleger 1 abschnittsweise dargestellt. Hierbei handelt es sich um jeweils einen, Blendeneinleger 1 einer Haushalts-Geschirrspülmaschine, welche mittels Funktionstasten eines spezifischen Spülprogrammes in Gang gesetzt werden kann. Zudem sind Leuchtdioden vorgesehen, die verschiedene Betriebsstati anzeigen. Schließlich ist noch eine 7-Segment-Anzeige zur Darstellung einer Restlaufzeit des jeweils ablaufenden Betriebsprogrammes umfasst.

Bei dem beispielhaften Haushaltsgerät handelt es sich um einen hochwertigen Geschirrspüler, der mit einer Edelstahl-Front ausgerüstet ist. Somit ist auch der Blendeneinleger 1 aus einem Edelstahlblech hergestellt. Damit die Bedienelemente dem Benutzer zur Einstellung zur Verfügung stehen, sind die entsprechenden Funktionstasten durch Löcher 3 im Blendeneinleger 1 geführt. Weitere Löcher 5 im Blendeneinleger 1 sind vorgesehen, um ein Durchleuchten der Leuchtdioden zu ermöglichen. Außerdem weist der Blendeneinleger 1 noch ein rechteckiges Anzeigefenster 7 als Durchbruch auf, um dem Benutzer der Geschirrspülmaschine Sicht auf die 7-Segment-Anzeige zu ermöglichen. Damit ein Zugriff auf die Anzeigeelemente, also die Leuchtdioden und die 7-Segment-Anzeige, beispielsweise durch einen spitzen Gegenstand, verhindert ist, sind die Durchbrüche 5, 7 für diese Anzeigeelemente mittels einer lichtdurchlässigen Folie verhindert.

Bei dem Blendeneinleger 1 des Haushaltsgerätes gemäß dem Stand der Technik entsprechend FIG 1 ist jeweils eine streifenförmige Folie 9 auf der Blendeneinlegerhinterseite aufgeklebt, welche jeweils eine senkrechte, bzw. waagrechte Lochreihe abdeckt. Diese Folienstreifen 9 sind Streufolien, welche ein glelchmäßiges Ausleuchten der Anzeigedurchbrüche 5 ermöglichen, so dass der eigentliche Leuchtkörper, nämlich die Leuchtdiöden, auch nicht mehr als solche wahrgenommen werden. Das Anzeigefenster 7 für die 7-Segment-Anzeige hingegen ist durch eine getönte Folie 10 ebenfalls von hinten abgedeckt, so dass das eigentliche Bauteil nicht erkennbar ist, sondern lediglich die jeweils geschalteten Leuchtbalken der 7-Segment-Anzeige zu erkennen sind.

Eine vereinfachte Herstellweise des Haushaltsgerätes ermöglicht dagegen der neue Blendeneinleger 1 gemäß FIG 2. Bei diesem ist das gesamte Bedien- und Anzeigefeld mit einer einzigen Abdeckfolie 11 abgedeckt. Lediglich die Durchbrüche 3 für die Drucktasten sind von der Abdeckung ausgenommen, wobei an diesen Stellen korrespondierende Durchbrüche 13 für eine konzentrische Anordnung zu den Durchbrüchen 3 am Blendeneinleger 1 vorgesehen sind. Diese korrespondierenden Durchbrüche 3 und 13 ermöglichen eim züordnungsgenaues Aufkleben der Abdeckfolie 11, beispielsweise mit Hilfe einer Montagelehre. Die Abdeckfolie 11 umfasst weiterhin Streufelder 15, die jeweils den Durchbrüchen 5 zugeordnet sind. Diese Streufelder 15 ermöglichen ein gleichmäßiges Ausleuchten der Durchbrüche 5 für die Anzeigefunktion der Leuchtdioden und übernehmen somit die Funktion des Streufolienstreifens 9 gemäß dem bekannten Stand der Technik. Schließlich ist noch ein getönter Rechteckbereich 17 angeordnet, welcher dem Anzeigefenster'7 7 für die 7-Segment-Anzeige zugeordnet ist. Die neue Herstellweise des Blendeneinlegers 1 ermöglicht somit gegenüber dem bekannten Stand der Technik ein vollständiges Bekleben sämtlicher Durchbrüche 5, 7 für die Anzeigeelemente mittels eines Bauteils und eines einzigen Klebevorganges.

Die Anzeigefolie 11 wird mittels eines Siebdruckverfahrens hergestellt. Die FIG 3 bis 5 zeigen jeweils Masken für hintereinander geschaltete Druckvorgänge, wobei die Masken in einer spiegelbildlichen Darstellung des Bedruckungsbildes sind. Ein einfaches Folienelement aus Polyethylen, welches die Abmessungen der herzustellenden Anzeigefolie 11 bereits aufweist, wird zunächst mittels eines Bedruckungsvorganges mit Streubereichen 15 versehen, wofür FIG 3 eine entsprechende Maske wiedergibt. Diese Streubereiche 15 werden mittels eines ersten Siebdruckes auf das Rohmaterial aufgebracht. In einem zweiten Schritt, ebenfalls im Siebdruckverfahren, wird entsprechend der Maske gemäß FIG 4 ein getönter Bereich 17 aufgedruckt, welcher zur Verdunkelung der Sicht auf die 7-Segment-Anzeige im Anzeigefenster 7 dient. Ein dritter Bedruckungsvorgang, ebenfalls im Siebdruckverfahren, betrifft das Anbringen eines Siebdruckklebers. Die Folie wird an all den Stellen außerhalb der Durchbrüche für die Drucktasten und auch außerhalb der Anzeigefelder 15, 17, jedoch auf der Seite der Abdeckfolie, welche der Seite mit den Anzeigefeldern 15, 17 gegenüberliegt, mit Kleber bedruckt, wobei anschließend der aufgebrachte Kleber gegen Verschmutzen mittels einer Silikonpapier-Abdeckung bis zum Aufkleben der Abdeckfolie 11 auf den Blendeneinleger 1 gesichert wird.

## Patentansprüche

1. Blendeneinleger für ein Haushaltsgerät aus nicht transparentem Werkstoff, insbesondere aus Metall, mit Durchbrüchen für Anzeigeelemente, welche innerhalb des Haushaltsgerätes hinter dem Blendeneinleger angeordnet sind, **dadurch gekennzeichnet, dass** dem Blendeneinleger auf seiner Rückseite eine einstückig ausgeführte Abdeckfolie derart zugeordnet ist, dass sie zur Abdeckung aller Anzeigeelemente dient, wobei die Abdeckfolie einen Durchgriff durch diese Durchbrüche von außen auf die jeweils dahinter angeordneten Anzeigeelemente verhindert und ein Durchscheinen der von den Anzeigeelementen ausgesandten optischen Signale ermöglicht und die Abdeckfolie (11) wenigstens zwei Bereiche (15, 17) mit unterschiedlichen Lichtdurchlässigkeitsvermögen aufweist.

2. Blendeneinleger nach Anspruch 1, **dadurch gekennzeichnet, dass** die Abdeckfolie (11) Durchbrüche (13) für den Durchtritt von Bedienelementen umfasst, die eine geometrische Überdeckung mit Durchbrüchen (3) im Blendeneinleger (1) für den Durchtritt der Bedienelemente aufweisen.

3. Blendeneinleger nach Anspruch 1 oder 2, **dadurch gekennzeichnet, dass** die Abdeckfolie (11) ein Klebestanzteil ist.

4. Blendeneinleger nach Anspruch 3, **dadurch gekennzeichnet, dass** die Klebeschicht durch ein Silikonpapier bis zum Aufbringen auf den Blendeneinleger geschützt ist.

5. Blendeneinleger nach Anspruch 1, **dadurch gekennzeichnet, dass** die Abdeckfolie einen stärker getönten Bereich (17) zur Abdeckung einer 7-Segment-Anzeige aufweist.

6. Blendeneinleger nach einem der Ansprüche 1 bis 5, **dadurch gekennzeichnet, dass** die Abdeckfolie (11) eine Trägerfolie, insbesondere eine Polycarbonatfolie oder polyethylenfolie, aufweist, welche mit einer lichtstreuenden und/oder einer tönenden Schicht beschichtet ist.

7. Blendeneinleger nach Anspruch 6, **dadurch gekennzeichnet, dass** die Trägerfolie eine aufgetragene Kleberschicht (19) aufweist.

8. Blendeneinleger nach Anspruch 7, **dadurch gekennzeichnet, dass** die Klebeschicht und die lichtstreuende und/oder tönende Schicht auf unterschiedlichen Seiten der Abdeckfolie angeordnet sind.

9. Blendeneinleger nach einem der Ansprüche 6 bis 8, **dadurch gekennzeichnet, dass** die Abdeckfolie (11) im Siebdruckverfahren oder Tampondruckverfahren hergestellt ist.

## Claims

1. Panel insert for a household apparatus made from non-transparent material, in particular made from metal, having openings for display elements which are arranged within the household apparatus behind the panel insert, **characterised in that** an integrally designed cover film is assigned to the panel insert on its rear side such that it serves to cover all display elements, wherein the cover film prevents penetration through these openings from the outside onto the display elements arranged in each case therebehind and enables the optical signals emitted by the display elements to shine through and the cover film (11) has at least two regions (15, 17) with different light-permeability capacity.

2. Panel insert according to claim 1, **characterised in that** the cover film (11) comprises openings (13) for the passage of operating elements, which have a geometric covering with openings (3) in the panel insert (1) for the passage of the operating elements.

3. Panel insert according to claim 1 or 2, **characterised in that** the cover film (11) is an adhesive punched part.

4. Panel insert according to claim 3, **characterised in that** the adhesive layer is protected by a silicone paper until application onto the panel insert.

5. Panel insert according to claim 1, **characterised in that** the cover film has a more strongly tinted region (17) to cover a 7-segment display.

6. Panel insert according to one of claims 1 to 5, **characterised in that** the cover film (11) has a carrier film, in particular a polycarbonate film or polyethylene film, which is coated with a light-scattering and/or a tinting layer.

7. Panel insert according to claim 6, **characterised in that** the carrier film has an applied adhesive layer (19).

8. Panel insert according to claim 7, **characterised in that** the adhesive layer and the light-scattering and/or tinting layer are arranged on different sides of the cover film.

9. Panel insert according to one of claims 6 to 8, **characterised in that** the cover film (11) is produced by the screen printing process or tampon printing process.

## Revendications

1. Diaphragme d'insertion pour un appareil ménager en un matériau non transparent, en particulier en métal, avec des perçages traversants pour des éléments d'affichage qui sont disposés à l'intérieur de l'appareil ménager derrière le diaphragme d'insertion, **caractérisé en ce qu'**il est associé au diaphragme d'insertion, à son côté arrière, une feuille de recouvrement réalisée en une pièce de telle sorte qu'elle sert à couvrir tous les éléments d'affichage, où la feuille de recouvrement empêche un accès à travers ces perçages traversants de l'extérieur aux éléments d'affichage disposés à chaque fois derrière et permet une transparence des signaux optiques émis par les éléments d'affichage, et que la feuille de recouvrement (11) présente au moins deux zones (15, 17) de transparence différentes.

2. Diaphragme d'insertion selon la revendication 1, **caractérisé en ce que** la feuille de recouvrement (11) comprend des perçages traversants (13) pour le passage d'éléments de commande, qui présentent un recouvrement géométrique avec des perçages traversants (3) dans le diaphragme d'insertion (1) pour le passage des éléments de commande.

3. Diaphragme d'insertion selon la revendication 1 ou 2, **caractérisé en ce que** la feuille de recouvrement (11) est une partie découpée collante.

4. Diaphragme d'insertion selon la revendication 3, **caractérisé en ce que** la couche collante est protégée par un papier silicone jusqu'à l'application au diaphragme d'insertion.

5. Diaphragme d'insertion selon la revendication 1, **caractérisé en ce que** la feuille de recouvrement présente une zone teintée plus fortement (17) pour le recouvrement d'un affichage à sept segments.

6. Diaphragme d'insertion selon l'une des revendications 1 à 5, **caractérisé en ce que** la feuille de recouvrement (11) présente une feuille de support, en particulier une feuille de polycarbonate ou feuille de polyéthylène qui est revêtue d'une couche dispersant la lumière et/ou teintée.

7. Diaphragme d'insertion selon la revendication 6, **caractérisé en ce que** la feuille de support présente une couche de colle appliquée (19).

8. Diaphragme d'insertion selon la revendication 7, **caractérisé en ce que** la couche de colle et la couche dispersant la lumière et/ou teintée sont disposées sur des côtés différents de la feuille de recouvrement.

9. Diaphragme d'insertion selon l'une des revendications 6 à 8, **caractérisé en ce que** la feuille de recouvrement (11) est fabriquée par un procédé de sérigraphie ou un procédé de tamponnage.
